# FASCICULE DE BREVET EUROPEEN

(11) **EP 0 001 034 B1**
(45) Date de publication et mention de la délivrance du brevet: **02.09.1981**
(21) Numéro de dépôt: 78870005.2
(22) Date de dépôt: 22.08.1978
(51) Int. Cl.: B65H 75/28

(54) **Pince à câble en vue de fixer un câble à un tambour de câble**
Seilklemme zum Befestigen eines Seiles an einer Seiltrommel
Cable clamp for securing a cable to a cable drum

(30) Priorité: 23.08.1977 BE 180374
(43) Date de publication de la demande: 07.03.1979
(73) Titulaire: Brusselle, André, B-8400 Oostende (BE)
(72) Inventeur: Brusselle, André, B-8400 Oostende (BE)
(74) Mandataire: Vanhamme, Joseph Louis

## Description

On connaît de nombreux moyens en vue de fixer un câble à un tambour de câble. Toutefois, bon nombre de ces constructions donnent lieu à des difficultés dont on donnera ici un bref résumé.

Si l'on fait passer le câble à travers une ouverture pratiquée dans le flasque du tambour au niveau du tube comme révélé par exemple dans le brevet français n° 53.418, et si on fixe ce câble à l'autre côté de ce dernier au moyen d'une pince, il en résulte des défaillances dans l'assemblage du flasque au tube du tambour, si bien que l'on doit adapter un renforcement autour de cette ouverture et sur la face où se trouve la pince à câble. De plus, principalement dans le cas de câble de grand diamètre, cette solution donne lieu à des difficultés lorsqu'il s'agit de faire passer le câble à travers le flasque du tambour.

Les difficultés mentionnées ci-dessus se rencontrent également dans les dispositifs dans lesquels le câble passe à travers une ouverture pratiquée dans la paroi du tambour comme cela est illustré par exemple dans le brevet américain n° 1.913.508.

Si l'on abandonne ce principe et si l'on fixe le câble au tambour au moyen d'un crochet pourvu d'un bout de boulon avec écrou entourant le câble, lors de l'enroulement de ce dernier, il se crée un obstacle local que l'on retrouve dans toutes les couches enroulées et qui peut donner lieu à d'importantes difficultés pour le mécanisme de guidage du câble dans le tambour à câble envisagé.

On doit noter que ces difficultés relatives au guidage existent aussi bien lorsque le crochet passe par une ouverture du tambour comme illustré par le brevet américain n° 2.358.580, que lorsqu'il passe par une ouverture du flasque (voir le brevet américain n° 2.420.594) ou du flasque et du tambour, comme illustré par le brevet américain n° 2.421.788.

Enfin, dans le brevet allemand n° 1.245.560, on décrit un dispositif de fixation d'un câble sur un tambour de treuil comprenant un block 3 de fixation du câble fixé sur le flasque latéral 1 du tambour 6 de manière à ce que l'extrémité du câble parte tangentiellement au tambour 6, comme on peut le voir à la figure 2 de ce brevet, le bloc 3 est disposé dans une cage spécialement aménagée dans la paroi interne du flasque 1.

Cette disposition n'est pas très satisfaisante puiqu'il faut réaliser des flasques spéciaux et en outre la fixation de l'extrémité du câble dans un tel bloc n'est pas aisée à réaliser comme cela peut ressortir de la lecture de ce brevet.

La présente invention a non seulement pour but de réaliser une construction simple, mais d'éviter les inconvénients résumés ci-dessus.

A cet effet, dans un bloc carré ou analogues, dont la face a les mêmes dimensions que le diamètre du câble à fixer, on pratique une encoche longitudinale un peu plus large que le diamètre d'un brin du câble. Le câble qui est ligaturé à son extrémité et dont un ou plusieurs brins passent avec une longueur à peu près égale à celle de la pince à câble est serré entre le tube du tambour et le bloc précité au moyen de vis à pression noyées. Cette pince est à son tour soudée au tube et au flasque du tambour, réalisant ainsi un assemblage ferme entre le câble et le tambour.

Etant donné que, vu en coupe transversale, les dimensions de la pince sont à peu près égales au diamètre du câble, il ne se produit aucun défaut lors de l'enroulement car, pour des câbles de grand diamètre, on peut en outre éventuellement placer, derrière la pince à câble, une clavette remplissant l'espace mort formé à la transition entre la première et la deuxième gaine du câble au niveau de la pince. En outre, la présente invention offre un avantage non négligeable du fait qu'aucun obstacle n'intervient dans le montage du tambour de câble, puisqu'aussi bien on ne prévoit aucune traversée de câble ni dans le tube du tambour, ni dans son flasque.

Afin d'illustrer davantage ce procédé, on se référera aux dessins annexés donnés purement et simplement à titre d'information et ne limitant dès lors nullement la description de la présente invention.

La figure 1 est une coupe transversale de la pince à câble suivant l'invention avec un brin, cette coupe étant prise suivant la ligne 1-1 de la figure 2; la figure 2 est une vue partielle par le sommet de la pince avec le câble.

Le chiffre de référence 1 désigne le flasque du tambour qui est assemblé au tube 2 de ce dernier de façon connue. Dans la pince 3 à section carrée ou analogues dont la face a à peu près les mêmes dimensions que le diamètre du câble 6, est pratiquée une encoche de largeur A un peu plus grande que le diamètre du brin 5 ayant à peu près une longueur égale à la dimension B de la pince à câble. A son tour, la pince à câble 3 est assemblée au flasque 1 et au tube 2 du tambour au moyen des points de soudure 7 et 7'. Au moyen des vis à pression 4 noyées dans la pince 3 et la plaquette de protection 8, le brin 5 du câble 6 est serré entre la pince à câble 3 et le tube 2 du tambour de câble, assurant ainsi un assemblage ferme entre le câble 6 et le tambour. La clavette 9de même hauteur que la pince à câble peut, dans le cas de câbles de grand diamètre, être placée derrière la pince 3 afin de neutraliser l'espace mort entre la première et la deuxième gaine du câble.

La pince à câble décrite ci-dessus est d'une construction très simple et exige un minimum d'opérations.

## Revendications

1. Pince à câble, montée sur un tambour de treuil pour la fixation d'une extrémité d'un câble sur ce tambour, comprenant un bloc (3) de fixation dudit câble sur le tambour (2) du treuil montée fixement sur ledit tabour (2), caractérisée en ce que ledit bloc (3) a une section transversale de surface sensiblement égale à celle du câble (6) et présente une encoche ou ouverture longitudinale A dans laquelle au moins un brin (5) du câble (6), à l'exclusion de la totalité desdits brins (5) du câble (6), est placé et serré au moyen de vis de pression (4) noyées dans le bloc (3).

2. Pince selon la revendication 1, caractérisée en ce que les vis de pression (4) se terminent par une plaque de protection (8) au moyen de laquelle elles serrent le brin (5) du câble (6) sur la surface du tambour (2).

3. Pince selon la revendication 1 ou 2, caractérisée en ce que le bloc (3) est soudé sur la surface du tambour (2) et sur un flasque latéral (1) d'extrémité du tambour (2).

4. Pince selon l'une des revendications précédentes, caractérisée en ce qu'une clavette (9) est fixée sur le tambour (2) derrière ledit bloc (3) pour remplir l'espace mort laissé derrière celui-ci.

## Claims

1. A cable clamp assembly or gripper, mounted onto a winch spool for gripping the end of a cable onto said spool, comprising a gripping body (3) having in transverse section a surface substantially equal to that of the cable (6) and presents a longitudinal slot or aperture A wherein at least one strand (5) of the cable (6), exclusive of all of the strands (5) of the cable (6), is placed and hold with the head of a pressing screw (4) embedded within said body (3).

2. The cable gripper of claim 1, characterized in that said pressing screws (4) are terminated by a protection plate (8) with the end of which they hold the strand (5) of the cable (6) on the surface of the spool (2).

3. The clamp gripper of claim 1 or 2, characterized in that the body (3) is welded to the surface of the spool (2) and onto an end lateral flange (1) of the spool (2).

4. The cable gripper of any one of the preceding claims, characterized in that a bushing means (9) is fixed onto the spool (2) beyond the body (3) to fill the dead space behind the latter.

## Patentansprüche

1. Drahtseilklemme, die zur Befestigung eines Endes eines Seiles auf der Trommel einer Winde angeordnet ist, mit einem Klotz (3) zur Befestigung des Seiles auf der genannten Trommel (2), welcher auf letzterer ortsfest eingebaut ist, dadurch gekennzeichnet, dass der Klotz (3) im Querschnitt eine Fläche besitzt, die der Querschnittsfläche des Seiles (6) im wesentlichen gleich ist, und mit einer Kerbe bzw. länglichen Ausnehnung (A) versehen ist, in welcher mindestens ein Draht (5) des Seiles (6), aber nicht die gesamten Drähte desselbens gelegt und mit Hilfe von in den Klotz (3) gesenkten Pressschrauben (4) festgehalten ist.

2. Drahtseilklemme nach Anspruch 1 dadurch gekennzeichnet, dass die Pressschrauben (4) an ihrem Ende mit einer Schutzplatte (8) versehen sind, mit welcher sie den Draht (5) des Seiles (6) gegen die Oberfläche der Trommel (2) spannen.

3. Drahtseilklemme nach Anspruch 1 oder 2 dadurch gekennzeichnet, dass der Klotz (3) auf der Oberfläche der Trommel sowie auf einem seitlichen Endflansch (1) der Trommel geschweisst ist.

4. Drahtseilklemme nach einem der vorangehenden Ausprüche dadurch gekennzeichnet, dass hinter dem Klotz (3) auf der Trommel (2) ein Keil (9) befestigt ist, welcher den hinter dem Klotz vorhandenen freien Raum füllt.
